# NEUE EUROPÄISCHE PATENTSCHRIFT

(11) **EP 2 594 156 B2**
(45) Veröffentlichungstag und Bekanntmachung des Hinweises auf die Entscheidung über den Einspruch: **31.10.2018**
(45) Hinweis auf die Patenterteilung: 25.02.2015
(21) Anmeldenummer: 12189675.7
(22) Anmeldetag: 24.10.2012
(51) Int. Cl.: A47B 9/04, A47B 9/20

(54) **Teleskopierbare Hubsäule eines Möbelteils**
Telescopic lifting column of a piece of furniture
Colonne élévatrice télescopique d'une partie de meuble

(30) Priorität: 16.11.2011 DE 102011055415
(43) Veröffentlichungstag der Anmeldung: 22.05.2013
(73) Patentinhaber: Paul Hettich GmbH & Co. KG, 32278 Kirchlengern (DE)
(72) Erfinder: Gorges, Alexander, 33790 Halle/Westf. (DE); Schael, Oliver, 32278 Kirchlengern (DE); Prior, Thomas, 32584 Löhne (DE); Andschus, Stefan, 32312 Lübbecke (DE); Sobolewski, Uwe, 32257 Bünde (DE)
(74) Vertreter: Dantz, Jan Henning

(56) Entgegenhaltungen:
- EP-A1- 1 097 657
- WO-A1-2009/146707
- DE-C1- 10 152 556
- DE-U1- 20 214 566
- DE-U1-202007 018 063
- US-A- 5 704 249

## Beschreibung

Die vorliegende Erfindung betrifft eine teleskopierbare Hubsäule eines Möbelteils, insbesondere eines höhenverstellbaren Möbelbeins gemäß dem Oberbegriff des Anspruchs 1.

Gattungsgemäße Hubsäulen für solche teleskopierbaren Möbelteile, beispielsweise in Gestalt höhenverstellbarer Möbelbeine wie Tischbeine und dergleichen, sind in zahlreichen Ausführungsvarianten aus dem Stand der Technik bekannt. Sie weisen üblicherweise eine Antriebseinheit auf, die in der Regel außerhalb des Möbelbeins an dem Möbel befestigt ist und die zwei oder mehr aneinander gekoppelte Spindeln antreibt, welche ihrerseits über einen Mitnehmer an jeweils ein Säulenprofil angekoppelt sind. Die Säulenprofile sind dabei oft zylinderförmig oder als Hohlsäulen mit quadratischem Querschnitt ausgestaltet, wobei der Querschnitt bzw. Durchmesser der äußeren Säule geringfügig größer ist als der Querschnitt oder Durchmesser einer inneren Säule.

Mit der Veränderung des Querschnitts dieser Säulenprofile geht dabei stets ein Austausch aller Komponenten der Antriebseinheit einher, da diese entsprechend dem sie umgebenden Säulenprofil geformt und angepasst sind.

Aus der DE 202 14 566 U1 ist eine teleskopierbare Hubsäule bekannt, bei der zur Erleichterung der Montage eine zweiteilige Spindelmutter auf eine Spindel aufgesetzt ist. An dieser Spindelmutter ist im äußeren Umfangsbereich eine Ringnut angeformt, in der das sie umgebende Säulenprofil festgesetzt ist.

Aufgabe der vorliegenden Erfindung ist es, eine teleskopierbare Hubsäule eines Möbelteils bereitzustellen, bei der Säulenprofile unterschiedlicher Skalierungen und unterschiedlich gestalteter Querschnitte einsetzbar ist.

Diese Aufgabe wird durch eine teleskopierbare Hubsäule eines Möbelteils gemäß den Merkmalen des Anspruchs 1 gelöst.

Die teleskopierbare Hubsäule weist neben der Antriebseinheit wenigstens zwei Säulenprofile auf, die ineinander in Längsrichtung der Säulenprofile verfahrbar sind. Auf wenigstens einer von der Antriebseinheit mittelbar antreibbaren Spindel, ist eine gegenüber einem der Säulenprofile drehgesicherte Spindelmutter durch Rotation in Längsrichtung der wenigstens einen Spindel verfahrbar, wobei die drehgesicherte Spindelmutter mittelbar mit einem der Säulenprofile in Wirkverbindung steht. Die wenigstens eine Spindelmutter ist dabei als mehrteilige Spindelmutter ausgebildet und weist eine Außenkontur zur drehgesicherten mittelbaren Wirkverbindung mit einem der Säulenprofile auf. Die mittelbare Wirkverbindung zwischen Spindelmutter und Säulenprofil wird dabei durch einen mehrteilig, insbesondere zweiteilig ausgebildet Mitnehmer gebildet.

Die Mehrteiligkeit der Spindelmuttern hat insbesondere den Vorteil einer einfachen Montage, da die Spindelmuttern einfach an einer beliebigen Position der Spindel aufgesetzt werden können und nicht vorab auf die Spindeln aufgedreht werden müssen. Dies erweist sich insbesondere dann als Vorteil, wenn die zur Übertragung der Rotationsbewegung zwischen den Spindeln an den Spindeln angebrachten Spindeladapter im Rahmen einer Vormontage angeschweißt werden.

Die Mehrteiligkeit der Mitnehmer und insbesondere die Trennung von Spindelmuttern und Mitnehmern ist von großem Vorteil, da zur Änderung des Querschnitts des Säulenprofils die Antriebsvorrichtung selbst unverändert beibehalten werden kann. Angepasst werden müssen lediglich die auf die Spindelmuttern aufgesetzten Mitnehmer. Dies gewährleistet eine relative Designfreiheit und Skalierbarkeit der äußeren Säulenprofile.

Die Trennung von Spindelmutter und Mitnehmer hat des Weiteren den großen Vorteil, dass für die einzelnen Bauteile entsprechende vorteilhafte Werkstoffe verwendet werden können. So werden für die Spindelmuttern als Werkstoffe bevorzugt Gleitlagerwerkstoffe verwendet, für die Mitnehmer hingegen gut verklebbare Werkstoffe.

Vorteilhafte Ausführungsvarianten der Erfindung sind Gegenstand der Unteransprüche.

Die Spindelmutterteile der mehrteiligen Spindelmutter sind gemäß einer Ausführungsvariante formschlüssig und / oder kraftschlüssig, insbesondere mit Rastverbindungen zusammenfügbar, um diese sicher auf dem Gewinde der jeweiligen Spindel zu halten.

Dieser Mitnehmer besteht dabei bevorzugt aus einem Kunststoff, der eine ausreichende Festigkeit aufweist und verklebbar ist, insbesondere ABS oder PE.

Auch die Mitnehmerteile des mehrteiligen Mitnehmers sind bevorzugt formschlüssig und / oder kraftschlüssig, insbesondere mit Rastverbindungen zusammenfügbar.

Gemäß einer weiteren bevorzugten Ausführungsvariante ist jedes Spindelmutterteil der mehrteiligen Spindelmutter gleich. Damit ist eine kostengünstige Herstellung und auch Lagerhaltung dieser Bauteile ermöglicht.

Bei einer symmetrischen Außenform des Säulenprofils ist bevorzugt jedes Mitnehmerteil des mehrteiligen Mitnehmers baugleich. Ist die Außenform des Säulenprofils hingegen unsymmetrisch, sind die Mitnehmerteile des mehrteiligen Mitnehmers bevorzugt ungleich.

Gemäß einer weiteren bevorzugten Ausführungsvariante der Erfindung sind in mindestens einem der Mitnehmer an einer parallel zur Innenfläche der Säulenprofile, die die Spindeln und das Antriebsrohr umgeben, verlaufenden Außenfläche Gleitelemente befestigbar, mit denen eine exakte Führung der Säulenprofile während des Teleskopierprozesses gewährleistet ist.

Gemäß der Erfindung sind die mehrteiligen Spindelmuttern relativ zu den mehrteiligen Mitnehmern im an der jeweiligen Spindel aufgesetzten Zustand axial um wenigstens 30° Grad, vorzugsweise um 90 Grad, versetzt zueinander angeordnet. Dadurch überlappen sich die Schnittbereiche der geteilten Spindelmuttern und Mitnehmern, was insbesondere den Sitz der Spindelmuttern auf dem Gewinde der jeweiligen Spindel unterstützt und eine sichere Einbettung der mehrteiligen Spindelmuttern in den mehrteiligen Mitnehmern gewährleistet.

Gemäß einer Ausführungsvariante der Erfindung ist die erste Spindel als Hohlspindel und die zweite Spindel als Vollspindel ausgebildet, so dass die Hohlspindel in dem Antriebsrohr und die Vollspindel in der Hohlspindel verfahrbar ist.

Nachfolgend werden Ausführungsbeispiele der Erfindung anhand der beiliegenden Zeichnungen näher erläutert.

Es zeigen:
- Fig. 1: eine perspektivische Explosionsansicht einer Hubsäule mit Antriebsvorrichtung, Säulenprofilen und Mitnehmern,
- Fig. 2: eine perspektivische Darstellung der Hubsäule aus Fig. 1 im zusammengesetzten und eingefahrenen Zustand,
- Fig. 3: eine perspektivische Darstellung des Spindelantriebs mit Antriebsrohr und Mitnehmern im eingefahrenen Zustand,
- Fig. 4: eine perspektivische Explosionsdarstellung des Spindelantriebs aus Fig. 3,
- Fig. 5: eine perspektivische Ansicht des in Fig. 4 mit V eingekreisten Details,
- Fig. 6: eine perspektivische Explosionsdarstellung der beiden Spindeln, der Mitnehmer und der Spindelmuttern,
- Fig. 7: eine perspektivische Explosionsansicht der in der ersten Spindel verfahrbaren zweiten Spindel und der an der zweiten Spindel angeordneten Spindelmutter und Mitnehmer,
- Fig. 8 und 9: unterschiedliche perspektivische Ansichten der zweiten Spindel mit an dieser befestigtem Fußadapter und
- Fig. 10a und 10b: perspektivische Ansichten unterschiedlicher Ausführungsvarianten eines Mitnehmerteils.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Antriebsvorrichtung, des Antriebsrohrs, der Spindel, des Mitnehmers und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

Eine Ausführungsvariante einer erfindungsgemäßen Antriebsvorrichtung eines teleskopierbaren Möbelteils ist in Fig. 1 als Explosionsdarstellung in Gestalt eines höhenverstellbaren Möbelbeins gezeigt, wobei die Antriebsvorrichtung des Möbelbeins im Wesentlichen aus einer Antriebseinheit 37, einer von der Antriebseinheit 37 antreibbaren ersten Spindel 26 (gezeigt in Fig. 4), auf der eine erste drehgesicherte Spindelmutter 28 durch Rotation in Längsrichtung der ersten Spindel 26 verfahrbar ist sowie eine zu der ersten Spindel 26 in Längsrichtung der ersten Spindel 26 verfahrbare zweite Spindel 27 (gezeigt in Fig. 6), auf der eine zweite drehgesicherte Spindelmutter 29 in Längsrichtung der zweiten Spindel 27 verfahrbar ist. Die Spindelmuttern 28, 29 selbst sind dabei als mehrteilige Spindelmuttern, insbesondere als zweiteilige Spindelmuttern 28, 29 ausgebildet, wobei jede der Spindelmuttern 28, 29 in einer Schnittebene parallel zur Längserstreckung der Spindeln 26, 27 und entlang eines Durchmessers des Querschnitts der Spindeln in zwei Spindelmutterteile 28a, 28b bzw. 29a, 29b aufgeteilt sind. In gleicher Weise sind auch die Mitnehmer 7, 8 in Mitnehmerteile 7a, 7b, 8a, 8b, vorzugsweise in zwei Hälften aufgeteilt. Die Spindelmuttern 28, 29 können so in einfacher Weise an der jeweiligen Spindel 26, 27 aufgesetzt werden und durch anschließendes Aufsetzen der Mitnehmerteile 7a, 7b bzw. 8a, 8b auf die Spindelmutterteile 28a, 28b bzw. 29a, 29b und Einsetzen der Mitnehmer 7, 8 in das Hohlprofil eines der Säulenprofile 5, 6 sind die Säulenprofile 5, 6 durch Rotation der Spindeln 26, 27 in eine gewünschte Position verfahrbar.

Wie in Fig. 1 des Weiteren zu erkennen ist, sind die erste Spindel 26 und die zweite Spindel 27 im eingefahrenen Zustand der Hubsäule von einem Antriebsrohr 24 umgeben, das über einen ersten Spindeladapter (nicht gezeigt), der in ein Hohlprofil 57, gezeigt in den Fig. 3 und 4, einsetzbar ist und von der Antriebseinheit 37 angetrieben wird und in dem die erste Spindel 26 in Längsrichtung des Antriebsrohres 24 verfahrbar ist, wie es beispielsweise in Fig. 4 gezeigt ist.

Die Fig. 2 zeigt die Hubsäule 1 im zusammengesetzten und eingefahrenen Zustand in Gestalt eines Möbelbeins, insbesondere eines Tischbeins, mit drei ineinander gesteckten Säulenprofilen 4, 5, 6, welche die darin untergebrachte Antriebseinheit 37 von außen verdecken.

In dem hier ersten Säulenprofil 6 ist eine Anbindungsplatte 12 eingelassen, mit der die Hubsäule 1 beispielsweise an einer hier nicht dargestellten Unterseite einer Tischplatte befestigt werden kann.

Die Anbindungsplatte 12 wird vorzugsweise in einer dazu angeformten Tasche 44 am oberen Ende des innersten Säulenprofils 6 eingelassen und dort vorzugsweise verschraubt. Die Antriebseinheit 37 ist an dieser Anbindungsplatte 12 festgelegt. An dem der Anbindungsplatte 12 abgewandten Ende der Antriebseinheit 37 ist der erste Spindeladapter (nicht dargestellt), der mit der (hier nicht gezeigten) Abtriebswelle des Getriebes der Antriebseinheit 37 im Wirkverbindung steht, befestigt und greift im montierten Zustand in das Hohlprofil 57 des Antriebsrohrs 24 ein und versetzt dieses beim Betreiben des Motors 11 in Rotation.

Wie insbesondere in Fig. 4 gezeigt, ist in dem Antriebsrohr 24 in Längsrichtung des Antriebsrohrs 24 eine erste Spindel 26 verfahrbar, die über eine erste Spindelmutter 28 einen ersten Mitnehmer 7 antreibt, der mit dem ersten Säulenprofil 6 in Wirkverbindung steht. Dabei wird die erste Spindel 26 durch das Antriebsrohr 24 in Rotation versetzt, bevorzugt über einen an einem oberen Ende der ersten Spindel 26 befestigten zweiten Spindeladapter 25, der in einen Innenkontur des Antriebsrohrs 24 eingreift, wobei durch die Rotation der ersten Spindel 26 in der Spindelmutter 28 sich die Spindelmutter 28 in Längsrichtung der ersten Spindel 26 nach oben oder unten bewegt, dabei den ersten Mitnehmer 7 mitnimmt und dadurch das erste Säulenprofil 6 nach oben oder unten schiebt.

Diese erste Spindel 26 ist dabei vorzugsweise als Hohlspindel ausgebildet, in der eine vorzugsweise als Vollspindel ausgebildete zweite Spindel 27 in Längsrichtung Z der Spindel verfahrbar ist. Die zweite Spindel 27 treibt dabei über eine zweite Spindelmutter 29 einen zweiten Mitnehmer 8 an, welcher mit einem zweiten Säulenprofil 5 in Wirkverbindung steht, in dem das erste Säulenprofil 6 in Längsrichtung des Antriebsrohrs 24 oder des Säulenprofils 5, 6 verfahrbar ist.

Die Hubsäule 1 weist ein drittes Säulenprofil 4 auf, welches über einen an einem Ende der zweiten Spindel 27 befestigten dritten Spindeladapter 35 die zweite Spindel 27 umgibt und in dem das zweite Säulenprofil 5 in Längsrichtung des Antriebsrohrs 24 verfahrbar ist. In der Einfahrstellung der Hubsäule 1 ist somit im Wesentlichen nur das dritte Säulenprofil 4 zu sehen, in das die weiteren Säulenprofile 5 und 6 einfahrbar sind und nur am oberen, der Anbindungsplatte 12 nahen Ende geringfügig hervorstehen.

Der der Anbindungsplatte 12 nahe obere Abschluss des äußeren Säulenprofils 4 und des mittleren Säulenprofils 5 wird dabei vorzugsweise durch in Fig. 1 gezeigte Rahmen 2 und 3 abgedeckt. Die beiden Rahmen 2, 3 werden dabei von oben in die Säulenprofile 4 und 5 eingesteckt und dienen neben der Abdeckung des oberen Rands der Säulenprofile 4 und 5 auch der Führung des jeweils im äußeren Säulenprofil 4 bzw. 5 verfahrbar angeordneten inneren Säulenprofils 5 bzw. 6.

Die Länge des Antriebsrohrs 24 ist so bemessen, dass die Antriebseinheit 37 in das erste Säulenprofil 6 integriert werden kann.

Damit ist das Antriebsrohr 24 sowie die erste und zweite Spindel 26, 27 mit gleicher Drehzahl in gleicher Drehrichtung rotierend von der Antriebseinheit 37 antreibbar.

Die Spindelmutterteile 28a, 28b, 29a, 29b sind bevorzugt formschlüssig und / oder kraftschlüssig zusammenfügbar. Wie insbesondere in den Fig. 5 und 7 gezeigt, weisen die Spindelmutterteile 28a, 28b, 29a, 29b seitlich vorzugsweise Rastnasen 50, 58 bzw. Rastbügel 51, 59 auf, die die beiden Hälften 28a, 28b bzw. 29a, 29b im an der Spindel 26, 27 aufgesetzten Zustand zu einer die Spindel 26, 27 umfassenden Spindelmutter 28, 29 zusammenhalten.

Ebenso sind die Mitnehmerteile 7a, 7b, 8a, 8b des mehrteiligen Mitnehmers 7, 8 bevorzugt formschlüssig und / oder kraftschlüssig, insbesondere mit Rastverbindungen (nicht dargestellt) zusammenfügbar.

Des Weiteren erstreckt sich ausgehend von den in den Gewinden der Spindelmutterteile 28a, 28b, 29a, 29b radial nach außen eine Außenkontur 43, 48, die in entsprechend geformte Ausnehmungen 42, 49 der Mitnehmerteile 7a, 7b, 8a, 8b eingreifen. Diese Außenkonturen 43, 48 sowie die Ausnehmungen 42, 49 bilden dabei einen Formschluss, so dass eine Drehbewegung der Spindel 26, 27 in der Spindelmutter 28, 29 eine Längsverschiebung in Richtung der Längserstreckung Z der Spindel 26, 27 bewirkt, damit die Mitnehmer 7, 8 entlang der jeweiligen Spindel 26, 27 nach oben oder unten geschoben werden und dementsprechend die sich auf dem Mitnehmer 7, 8 abstützenden Säulenprofile 5, 6 in Längsrichtung Z verschoben werden.

Durch die Trennung der Spindelmuttern 28, 29 von den Mitnehmern 7, 8 ist es in einfacher Weise möglich, die Mitnehmer 7, 8 an einen geänderten Querschnitt der Säulenprofile 4, 5, 6 anzupassen. Insbesondere muss die Antriebsvorrichtung selbst nicht verändert werden, sondern lediglich die Gestalt der Mitnehmer 7, 8 sowie des am unteren Ende des äußersten Säulenprofils 4 eingesetzten Fußadapters 9, in dem zentral die als Vollspindel ausgebildete zweite Spindel 27 in einem Lagerfuß 52 gelagert ist sowie die am oberen Ende der Hubsäule 1 angebrachte Anbindungsplatte 12 und ggf. ein Momentaufnehmer der Antriebseinheit 37.

Die mehrteiligen Spindelmuttern 28, 29 sind relativ zu den mehrteiligen Mitnehmern 7, 8 im an der jeweiligen Spindel 26, 27 aufgesetzten Zustand axial um wenigstens 30 Grad versetzt zueinander angeordnet. Bei der in den Fig. 6 und 7 gezeigten Ausführungsvariante sind die Spindelmuttern 28, 29 um 90 Grad versetzt zu den mehrteiligen Mitnehmern 7, 8 angeordnet.

In den Fig. 10a und 10b sind beispielhaft zwei unterschiedliche Ausgestaltungen solcher Mitnehmerteile 7a, 7b, 8a, 8b gezeigt. So sind die zu einem Mitnehmer 7, 8 zusammensetzbaren Mitnehmerteile 7a, 7b, 8a, 8b bei einer symmetrischen Außenform des Säulenprofile 4, 5, 6 baugleich, wie es in Fig. 10b anhand eines rechteckförmig gestalteten einen Mitnehmerteils 7a, 7b, 8a, 8b gezeigt ist.

Bei einer unsymmetrischen Außenform der Säulenprofile 4, 5, 6 hingegen (gezeigt in Fig. 10a) ist beispielsweise eines der Mitnehmerteile 7a, 7b, 8a, 8b trapezförmig ausgestaltet, während das andere der beiden zu einem Mitnehmer 7, 8 zusammensetzbaren Mitnehmerteile 7a, 7b, 8a, 8b beispielsweise wiederum rechteckig geformt ist, so dass die beiden zu einem Mitnehmer 7, 8 zusammensetzbaren Mitnehmerteile 7a, 7b, 8a, 8b ungleich sind.

Gut zu erkennen in diesen Figuren sind auch die Stützkanten 55, auf denen die Stirnkanten der Säulenprofile 5, 6 aufliegen und beispielsweise durch Bohrungen 54 mittels Schrauben in den Mitnehmerteilen angeschraubt sind.

Die Trennung von Spindelmutter 28, 29 und Mitnehmer 7, 8 hat des Weiteren den großen Vorteil, dass für die einzelnen Bauteile entsprechend optimierte Werkstoffe verwendet werden können. So werden für die Spindelmutter als Material bevorzugt Gleitlagerwerkstoffe verwendet, beispielsweise POM (Polyoxymethylen) oder PA (Polyamid), für die Mitnehmer hingegen relativ gut verklebbare Werkstoffe, insbesondere ABS (Acrylnitril-Butadien-Styrol) oder PE (Polyethylen).

Um die Längsverschiebung der Säulenprofile 4, 5, 6 ineinander zu erleichtern, sind bevorzugt in den Eckbereichen der Rahmen 2, 3 Aussparungen 45 für den Einsatz von Gleitelementen 36 vorgesehen, so dass die Säulenprofile 4, 5, 6 einerseits an ihrem fußseitigem Ende durch die Mitnehmer 7, 8 und den Fußadapter 9 geführt sind und an ihrem kopfseitigem Ende durch die Rahmen 2, 3 und den darin angebrachten Gleitelementen 36 in ihrer zentrierten Position geführt werden.

### Bezugszeichenliste

- 1: Hubsäule
- 2: Rahmen
- 3: Rahmen
- 4: Säulenprofil
- 5: Säulenprofil
- 6: Säulenprofil
- 7: erster Mitnehmer
- 7a: Mitnehmerteil
- 7b: Mitnehmerteil
- 8: zweiter Mitnehmer
- 8a: Mitnehmerteil
- 8b: Mitnehmerteil
- 9: Fußadapter
- 11: Motor
- 12: Anbindungsplatte
- 24: Antriebsrohr
- 25: zweiter Spindeladapter
- 26: erste Spindel
- 27: zweite Spindel
- 28: erste Spindelmutter
- 28a: Spindelmutterteil
- 28b: Spindelmutterteil
- 29: zweite Spindelmutter
- 29a: Spindelmutterteil
- 29b: Spindelmutterteil
- 35: dritter Spindeladapter
- 36: Gleitelement
- 37: Antriebseinheit
- 42: Ausnehmung
- 43: Außenkontur
- 44: Tasche
- 45: Aussparung
- 48: Außenkontur
- 49: Ausnehmung
- 50: Rastnase
- 51: Rastbügel
- 52: Lagerfuß
- 54: Bohrung
- 55: Stützkante
- 57: Hohlprofil
- 58: Rastnase
- 59: Rastbügel

- Z: Längsrichtung

## Patentansprüche

1. Teleskopierbare Hubsäule (1) eines Möbelteils, insbesondere eines höhenverstellbaren Möbelbeins, aufweisend:
- eine Antriebseinheit (37),
- wenigstens zwei Säulenprofile (4, 5, 6), wobei wenigstens zwei der Säulenprofile (4, 5, 6) ineinander in Längsrichtung (Z) der Säulenprofile (4, 5, 6) verfahrbar sind,
- wenigstens eine von der Antriebseinheit (37) mittelbar antreibbare Spindel (26, 27), auf der eine gegenüber einem der Säulenprofile (4, 5, 6) drehgesicherte Spindelmutter (28, 29) durch Rotation in Längsrichtung der wenigstens einen Spindel (26, 27) verfahrbar ist,
- wobei die drehgesicherte Spindelmutter (28, 29) mittelbar mit einem der Säulenprofile (4, 5, 6) in Wirkverbindung steht,
- wobei die wenigstens eine Spindelmutter (28, 29) als mehrteilige Spindelmutter (28, 29) ausgebildet ist und eine Außenkontur zur drehgesicherten mittelbaren Wirkverbindung mit einem der Säulenprofile (4, 5, 6) aufweist,
**dadurch gekennzeichnet, dass** die mittelbare Wirkverbindung zwischen Spindelmutter (28, 29) und Säulenprofil (5, 6) durch einen mehrteilig, insbesondere zweiteilig ausgebildeten Mitnehmer (7, 8) gebildet wird, wobei die mehrteiligen Spindelmuttern (28, 29) relativ zu den mehrteiligen Mitnehmern (7, 8) im an der jeweiligen Spindel (26, 27) aufgesetzten Zustand axial um wenigstens 30° Grad versetzt zueinander angeordnet sind.

2. Hubsäule (1) nach Anspruch 1, **dadurch gekennzeichnet, dass** die Spindelmutterteile (28a, 28b, 29a, 29b) der mehrteiligen Spindelmutter (28, 29) formschlüssig und / oder kraftschlüssig, insbesondere mit Rastverbindungen (50, 51, 58, 59) zusammenfügbar sind.

3. Hubsäule (1) nach einem der Ansprüche 1 oder 2, **dadurch gekennzeichnet, dass** die mindestens eine Spindelmutter (28, 29) zweiteilig ausgebildet ist.

4. Hubsäule (1) nach einem der vorstehenden Ansprüche, **dadurch gekennzeichnet, dass** die mindestens eine drehgesicherte Spindelmutter (28, 29) und mindestens eines der Säulenprofile (5, 6) über einen Mitnehmer (7, 8) miteinander gekoppelt ist.

5. Hubsäule (1) nach einem der vorstehenden Ansprüche, **dadurch gekennzeichnet, dass** die Spindelmutter (28,29) aus einem Kunststoff mit guten Gleitlagereigenschaften besteht, insbesondere POM oder PA.

6. Hubsäule (1) nach einem der vorstehenden Ansprüche, **dadurch gekennzeichnet, dass** der Mitnehmer (7, 8) aus einem Kunststoff besteht, der eine ausreichende Festigkeit aufweist und verklebbar ist, insbesondere ABS oder PE.

7. Hubsäule (1) nach einem der vorstehenden Ansprüche, **dadurch gekennzeichnet, dass** jedes Spindelmutterteil (28a, 28b, 29a, 29b) der mehrteiligen Spindelmutter (28, 29) gleich ist.

8. Hubsäule (1) nach einem der vorstehenden Ansprüche, **dadurch gekennzeichnet, dass** jedes Mitnehmerteil (7a, 7b, 8a, 8b) des mehrteiligen Mitnehmers (7, 8) bei einer symmetrischen Außenform des Säulenprofils (4, 5, 6) gleich ist oder dass jedes Mitnehmerteil (7a, 7b, 8a, 8b) des mehrteiligen Mitnehmers (7, 8) bei einer unsymmetrischen Außenform des Säulenprofils (4, 5, 6) ungleich ist.

9. Hubsäule (1) nach einem der vorstehenden Ansprüche, **dadurch gekennzeichnet, dass** am Mitnehmer (7, 8) Gleitelemente (36) anbringbar sind.

10. Hubsäule (1) nach einem der vorstehenden Ansprüche, **dadurch gekennzeichnet, dass** die Mitnehmerteile (7a, 7b, 8a, 8b) des mehrteiligen Mitnehmers (7, 8) formschlüssig und / oder kraftschlüssig, insbesondere mit Rastverbindungen zusammenfügbar sind.

11. Hubsäule (1) nach einem der vorstehenden Ansprüche, **dadurch gekennzeichnet, dass** die eine Spindel (26, 27) als Hohlspindel und die andere Spindel (26, 27) als Vollspindel ausgebildet ist.

## Claims

1. A telescoping lifting column (1) of a furniture part, in particular a vertically-adjustable furniture leg, having
- a drive unit (37),
- at least two column profiles (4, 5, 6), wherein at least two of the column profiles (4, 5, 6) are movable one inside the other in the longitudinal direction (Z) of the column profiles (4, 5, 6),
- at least one spindle (26, 27), which is drivable indirectly by the drive unit (37), and on which a spindle nut (28, 29), which is rotationally-locked in relation to one of the column profiles (4, 5, 6), is movable by rotation in the longitudinal direction of the at least one spindle (26, 27),
- wherein the rotationally-locked spindle nut (28, 29) is indirectly operationally linked to one of the column profiles (4, 5, 6),
- wherein the at least one spindle nut (28, 29) is implemented as a multipart spindle nut (28, 29) and has an external contour for the rotationally-locked indirect operational link to one of the column profiles (4, 5, 6)
**characterized in that** the indirect operational link between spindle nut (28, 29) and column profile (5, 6) is formed by a multipart, in particular two-part driver (7, 8), wherein the multipart spindle nuts (28, 29) are arranged offset to one another axially by at least 30° in relation to the multipart drivers (7, 8) in the state placed on the respective spindle (26, 27).

2. The lifting column (1) according to Claim 1, **characterized in that** the spindle nut parts (28a, 28b, 29a, 29b) of the multipart spindle nut (28, 29) can be assembled in a formfitting and/or friction-locked manner, in particular using catch connections (50, 51, 58, 59).

3. The lifting column (1) according to one of Claims 1 or 2, **characterized in that** the at least one spindle nut (28, 29) is implemented in two parts.

4. The lifting column (1) according to one of the preceding claims, **characterized in that** the at least one rotationally-locked spindle nut (28, 29) and at least one of the column profiles (5, 6) are coupled with one another via a driver (7, 8).

5. The lifting column (1) according to one of the preceding claims, **characterized in that** the spindle nut (28, 29) consists of a plastic having good plain bearing properties, in particular POM or PA.

6. The lifting column (1) according to one of the preceding claims, **characterized in that** the driver (7, 8) consists of a plastic, which has a sufficient strength and can be glued, in particular ABS or PE.

7. The lifting column (1) according to one of the preceding claims, **characterized in that** each spindle nut part (28a, 28b, 29a, 29b) of the multipart spindle nut (28, 29) is identical.

8. The lifting column (1) according to one of the preceding claims, **characterized in that** each driver part (7a, 7b, 8a, 8b) of the multipart driver (7, 8) is identical in the case of a symmetrical external shape of the column profile (4, 5, 6), or each driver part (7a, 7b, 8a, 8b) of the multipart driver (7, 8) is not identical in the case of an asymmetrical external shape of the column profile (4, 5, 6).

9. The lifting column (1) according to one of the preceding claims, **characterized in that** sliding elements (36) are attachable to the driver (7, 8).

10. The lifting column (1) according to one of the preceding claims, **characterized in that** the driver parts (7a, 7b, 8a, 8b) of the multipart driver (7, 8) can be assembled in a formfitting and/or friction-locked manner, in particular using catch connections.

11. The lifting column (1) according to one of the preceding claims, **characterized in that** one spindle (26, 27) is implemented as a hollow spindle and the other spindle (26, 27) is implemented as a solid spindle.

## Revendications

1. Colonne élévatrice (1) télescopique d'une partie de meuble, en particulier d'un pied de meuble réglable en hauteur, présentant:
- une unité d'entraînement (37),
- au moins deux profilés de colonne (4, 5, 6), au moins deux des profilés de colonne (4, 5, 6) étant déplaçables l'un dans l'autre dans le sens longitudinal (Z) des profilés de colonne (4, 5, 6),
- au moins une broche (26, 27) entraînable indirectement par l'unité d'entraînement (37), sur laquelle un écrou de broche (28, 29) bloqué en rotation par rapport à l'un des profilés de colonne (4, 5, 6) peut être déplacé par rotation dans le sens longitudinal de l'au moins une broche (26, 27),
- l'écrou de broche (28, 29) bloqué en rotation étant indirectement en liaison active avec l'un des profilés de colonne (4, 5, 6),
- l'au moins un écrou de broche (28, 29) étant réalisé comme un écrou de broche (28, 29) en plusieurs parties et présentant un contour extérieur pour la liaison active indirecte bloquée en rotation avec l'un des profilés de colonne (4, 5, 6),
**caractérisée en ce que** la liaison active indirecte entre l'écrou de broche (28, 29) et le profilé de colonne (5, 6) est formée par un entraîneur (7, 8) réalisé en plusieurs parties, en particulier en deux parties, et **caractérisée** en ce queles écrous de broche (28, 29) en plusieurs parties sont agencés en déport axial d'au moins 30 degrés par rapport aux entraîneurs (7, 8) en plusieurs parties dans un état placé sur la broche (26, 27) respective.

2. Colonne élévatrice (1) selon la revendication 1, **caractérisée en ce que** les parties d'écrou de broche (28a, 28b, 29a, 29b) des écrous de broche en plusieurs parties (28, 29) peuvent être assemblées par complémentarité de forme et/ou à force en particulier avec des liaisons d'encliquetage (50, 51, 58, 59).

3. Colonne élévatrice (1) selon l'une quelconque des revendications 1 ou 2, **caractérisée en ce que** l'au moins un écrou de broche (28, 29) est réalisé en deux parties.

4. Colonne élévatrice (1) selon l'une quelconque des revendications précédentes, **caractérisée en ce que** l'au moins un écrou de broche bloqué en rotation (28, 29) et au moins l'un des profilés de colonne (5, 6) sont couplés entre eux par un entraîneur (7, 8).

5. Colonne élévatrice (1) selon l'une quelconque des revendications précédentes, **caractérisée en ce que** les écrous de broche (28, 29) se composent d'un plastique avec de bonnes propriétés de palier lisse, en particulier de POM ou PA.

6. Colonne élévatrice (1) selon l'une quelconque des revendications précédentes, **caractérisée en ce que** l'entraîneur (7, 8) se compose d'un plastique qui présente une résistance suffisante et peut être collé, en particulier d'ABS ou de PE.

7. Colonne élévatrice (1) selon l'une quelconque des revendications précédentes, **caractérisée en ce que** chaque partie d'écrou de broche (28a, 28b, 29a, 29b) de l'écrou de broche (28, 29) en plusieurs parties est identique.

8. Colonne élévatrice (1) selon l'une quelconque des revendications précédentes, **caractérisée en ce que** chaque partie d'entraîneur (7a, 7b, 8a, 8b) de l'entraîneur en plusieurs parties (7, 8) est identique pour une forme extérieure symétrique du profilé de colonne (4, 5, 6) ou **en ce que** chaque partie d'entraîneur (7a, 7b, 8a, 8b) de l'entraîneur en plusieurs parties (7, 8) n'est pas identique pour une forme extérieure non symétrique du profilé de colonne (4, 5, 6).

9. Colonne élévatrice (1) selon l'une quelconque des revendications précédentes, **caractérisée en ce que** des éléments glissants (36) peuvent être montés sur l'entraîneur (7, 8).

10. Colonne élévatrice (1) selon l'une quelconque des revendications précédentes, **caractérisée en ce que** les parties d'entraîneur (7a, 7b, 8a, 8b) de l'entraîneur (7, 8) en plusieurs parties peuvent être assemblées par complémentarité de forme et/ou à force, en particulier avec des liaisons d'encliquetage.

11. Colonne élévatrice (1) selon l'une quelconque des revendications précédentes, **caractérisée en ce que** l'une broche (26, 27) est réalisée comme une broche creuse et l'autre broche (26, 27) est réalisée comme une broche pleine.
